# EUROPÄISCHE PATENTSCHRIFT

(11) **EP 2 578 868 B1**
(45) Veröffentlichungstag und Bekanntmachung des Hinweises auf die Patenterteilung: **12.02.2014**
(21) Anmeldenummer: 12178972.1
(22) Anmeldetag: 02.08.2012
(51) Int. Cl.: F02M 61/14

(54) **Niederhalter für eine Kraftstoffeinspritzdüse**
Clamping claw for a fuel injection nozzle
Système de montage pour une buse d'injection de carburant

(30) Priorität: 06.10.2011 DE 102011084064
(43) Veröffentlichungstag der Anmeldung: 10.04.2013
(73) Patentinhaber: Schaeffler Technologies AG & Co. KG, 91074 Herzogenaurach (DE)
(72) Erfinder: Christgen, Wolfgang, 90556 Seukendorf (DE); Ichikawa, Junichi, Yokohama, 234-0056 (JP); Teichgräber, Ralph, 91315 Höchstadt (DE); Carius, Jürgen, 91074 Herzogenaurach (DE); Wiedmann, Markus, 90455 Nürnberg (DE)

(56) Entgegenhaltungen:
- EP-A1- 0 751 290
- EP-A1- 0 848 158
- EP-A2- 1 001 161
- EP-A2- 1 260 706
- WO-A2-2012/054601
- AT-B- 369 142
- GB-A- 2 177 450
- GB-A- 2 311 558
- US-B1- 7 334 572

## Beschreibung

Die Erfindung betrifft einen Niederhalter für eine Kraftstoffeinspritzdüse einer Brennkraftmaschine, der zwei aufrechte Seitenwände und eine Schraubenöffnung hat, wobei die Seitenwände bei ihren Endstirnen als Spannflächen vorliegen.

Es sind Niederhalter für Kraftstoffeinspritzdüsen von qualitäts- oder quantitätsgesteuerten Brennkraftmaschinen vorbekannt, die urformtechnisch durch Gießen oder umformtechnisch durch Schmieden hergestellt sind. Diese haben ein zu großes Gewicht. Deren Fertigungsprozess stellt sich in Großserie als zu teuer dar und es ist eine vergleichsweise geringe Maßhaltigkeit gegeben. Zudem muss i. d. R. noch ein spanabhebender Nacharbeitsprozess erfolgen.

Niederhalter für Kraftstoffeinspritzdüsen sind z.ß. aus US 7,334,572 B1 und GB 2 311 558 A bekannt.

Es ist daher Aufgabe der Erfindung, einen sehr preiswerten Niederhalter zu kreieren, der hohen Belastungen standhält.

Erfindungsgemäß wird diese Aufgabe dadurch gelöst, dass der Niederhalter, auch Spannpratze genannt, aus dünnwandigem Stahlblech stanz-biegetechnisch dargestellt ist, wobei Oberseiten der Seitenwände im Abschnitt ihrer Längsmitte von einem vorzugsweise ausgebauchten Querbalken mit der Schraubenöffnung überbrückt sind, so dass im Querschnitt ein umgekehrtes U-Profil gebildet und jedes Ende gabelartig offen ist und wobei Unterseiten der Seitenwände bei den offenen Endstirnen als die Spannflächen vorliegen.

Somit ist ein sehr einfach hinsichtlich seiner Geometrie gestalteter Niederhalter ohne die vorgenannten Nachteile geschaffen. Als Stahlblech kommt bspw. ein Einsatzstahl infrage, der einsatzgehärtet / carbonitriert und anschließend angelassen ist. Der Niederhalter hat trotz dessen Dünnwandigkeit eine hervorragende Steifigkeit. Hervorzuheben ist die gute Maßhaltigkeit, so dass auf eine spanende oder andere Nachbearbeitung in der Regel verzichtet werden kann. Dabei ist, s. a. nachfolgende Erläuterungen, unter "Spannfläche" nach dem Anspruch 1 auch diejenige Fläche zu verstehen, welche bei der Variante mit lediglich einer einzuspannenden Einspritzdüse als Auflagefläche gegenüber dem Zylinderkopf oder einem mit dem Zylinderkopf verbundenen Bauteil fungiert.

Die Seitenwände des erfindungsgemäßen Niederhalters sollen einen komplett glattwandigen, ungekröpften Verlauf haben, was ein weiterer Beitrag zur Bauteilvereinfachung ist.

Gemäß einer weiteren Konkretisierung der Erfindung ist es vorgesehen, die Schraubenöffnung zu stanzen. Dies soll während des eigentlichen Stanz-Biegeprozesses des Niederhalters aus einer Platine / einem Blechband mit realisiert werden. Ein Umgebungsbereich der Schraubenöffnung ist vorteilhafterweise mit einer vergleichsweise geringen Rauheit (≤ Rₐ 3,2) ausgebildet, so dass hierbei im Einbau die Kerbfaktoren minimiert sind.

In Fortbildung der Erfindung ist es vorgeschlagen, einen Bereich der Seitenwände bei den Spannflächen zusätzlich anzuprägen. Somit ist in diesem wichtigen Funktionsbereich eine gute Maßhaltigkeit und hohe Oberflächengüte gegeben.

Der Niederhalter kann für eine Verspannung lediglich einer Einspritzdüse auf einem Zylinderkopf ausgelegt sein. Es ist jedoch gleichermaßen vorgesehen, hierüber an jedem seiner Enden je eine Einspritzdüse zu fixieren. Vorteilhaft bspw. hinsichtlich eines Handlings und einer Montage des vorschlagsgemäßen Niederhalters ist es hierbei, diesen in Bezug auf seine Längs- und Quermittelebene spiegelsymmetrisch darzustellen. Somit spielt es bspw. bei der Variante zur Verspannung lediglich einer Einspritzdüse keine Rolle, welches Ende des Niederhalters in Kontakt mit dem Zylinderkopf und welches in Eingriff mit der Einspritzdüse ist.

Der Niederhalter gemäß der vorliegenden Erfindung kann auch Anwendung außerhalb der Einspritztechnik / des Motorenbaus, so allgemein im Maschinenbau oder ähnlichen Bereichen zur Fixierung von Werkstücken etc. finden.

Zur Zeichnung:
- Fig. 1 offenbart eine räumliche Ansicht eines Niederhalters für eine Kraftstoffeinspritzdüse;
- Fig. 2 zeigt eine schematische Einbauansicht des Niederhalters in Eingriff mit einer Einspritzdüse und aus
- Fig. 3 geht eine Ansicht wie vorgenannt hervor, bei welcher der Niederhalter jedoch auf zwei Einspritzdüsen agiert.

Dargestellt ist in Fig. 1 ein Niederhalter 1 für eine Kraftstoffeinspritzdüse 10 einer Brennkraftmaschine. Dieser Niederhalter 1 besteht aus dünnwandigem Stahlblech und ist stanz-biegetechnisch ohne spanende Nachbearbeitung dargestellt.

Der Niederhalter 1 hat zwei aufrechte und gerade verlaufende Seitenwände 2. Deren Oberseiten 3 sind im Abschnitt ihrer Längsmitte 4 von einem einteilig angebundenen Querbalken 5 mit einer mittigen Schraubenöffnung 6 überbrückt. Im Querschnitt liegt in diesem Abschnitt somit ein umgekehrtes U-Profil vor. Zu erkennen ist, dass die Seitenwände 2 mit dem diese verbindenden Querbalken 5 von der Oberseite 3 weg ausgebaucht sind.

Jedes Ende 9, 12 des Niederhalters 1 ist gabelartig offen. Unterseiten 7 der Seitenwände 2 bei ihren Endstirnen 8 sind als Spannflächen ausgebildet. Dieser Bereich ist zusätzlich geprägt.

Gemäß Fig. 2 ist der Niederhalter 1 an dem einen Ende 9 in Kontakt mit der Einspritzdüse 10. An seinem anderen Ende 12 liegt er auf einer vom Zylinderkopf 14 der Brennkraftmaschine ausgehenden Abstützfläche 11.

Gemäß Fig. 3 dient der Niederhalter 1 an jedem seiner Enden 9, 12 einem Kontakt mit einer Einspritzdüse 10. Hierfür greift er in eine Nut 13 der jeweiligen Einspritzdüse 10 und stützt sich auf Unterseiten dieser ab.

Zudem geht aus den Fig. 2, 3 hervor, dass der Niederhalter 1 über ein in seiner Schraubenöffnung 6 sitzendes Schraubmittel 15 entsprechend mit dem Zylinderkopf 14 verbunden ist. Somit bringt das Schraubmittel 15 die notwendige Niederhaltekraft auf.

### Liste der Bezugszahlen

1) Niederhalter
2) Seitenwand
3) Oberseite
4) Längsmitte
5) Querbalken
6) Schraubenöffnung
7) Unterseite, Spannfläche
8) Endstirn
9) eines Ende
10)Kraftstoffeinspritzdüse
11)Abstützfläche
12)anderes Ende
13)Nut
14)Zylinderkopf
15)Schraubmittel

## Patentansprüche

1. Niederhalter (1) für eine Kraftstoffeinspritzdüse einer Brennkraftmaschine, der aus dünnwandigem Stahlblech stanz-biegetechnisch dargestellt ist und zwei aufrechte Seitenwände (2) hat, deren Oberseiten (3) im Abschnitt ihrer Längsmitte (4) von einem Querbalken (5) mit einer Schraubenöffnung (6) überbrückt sind, so dass im Querschnitt ein umgekehrtes U-Profil und jedes Ende (9, 12) gabelartig offen vorliegt und wobei Unterseiten (7) der Seitenwände (2) bei ihren Endstirnen (8) als Spannflächen vorliegen.

2. Niederhalter nach Anspruch 1, wobei am Niederhalter (1) keine spanende Nachbearbeitung appliziert ist.

3. Niederhalter nach Anspruch 1, wobei den Seitenwände (2) eine durchgehend gleiche Dicke immanent ist und diese sich im Wesentlichen balkenartig-ungekröpft längs erstrecken.

4. Niederhalter nach Anspruch 1, wobei die Seitenwände (2) mit dem diese verbindenden Querbalken (5) von der Oberseite (3) weg ausgebaucht sind.

5. Niederhalter nach Anspruch 1, wobei ein Bereich der Seitenwände (2) bei den Spannflächen (7) geprägt ist.

6. Niederhalter nach Anspruch 1, wobei die Schraubenöffnung (6) mittig im Querbalken (5) liegt und gestanzt ist.

7. Niederhalter nach Anspruch 1, wobei der Niederhalter (1) in Bezug auf seine Längs- und Quermittelebene spiegelsymmetrisch ist.

8. Niederhalter nach Anspruch 1, wobei der Niederhalter (1) an beiden Enden (9, 12) für einen Kontakt mit einer Einspritzdüse (10) vorgesehen ist.

9. Niederhalter nach Anspruch 1, wobei der Niederhalter (1) an dem einen Ende (9) für einen Kontakt mit einer Einspritzdüse (10) und an dem anderen Ende (12) für einen Kontakt mit einer vom Zylinderkopf (14) der Brennkraftmaschine ausgehenden Abstützfläche (11) vorgesehen ist.

10. Niederhalter nach Anspruch 1 oder 6, wobei ein Umgebungsbereich der Schraubenöffnung (6) eine deutlich geringere Oberflächenrauheit als der verbleibende Niederhalterbereich hat.

## Claims

1. Hold-down bracket (1) for a fuel injection nozzle of an internal combustion engine, said hold-down bracket being formed from thin-walled sheet steel by punching and bending processes and having two upright side walls (2), the top sides (3) of which are, in the region of their longitudinal centre (4), bridged by a transverse beam (5) with a screw opening (6) such that an upturned U-shaped profile is realized in cross section and each end (9, 12) is provided in open form in a fork-like manner, and wherein undersides (7) of the side walls (2) are provided, at their end faces (8), as clamping surfaces.

2. Hold-down bracket according to Claim 1, wherein no cutting reworking processes are performed on the hold-down bracket (1).

3. Hold-down bracket according to Claim 1, wherein the side walls (2) have a continuously uniform thickness and extend longitudinally in substantially beam-like, non-cranked form.

4. Hold-down bracket according to Claim 1, wherein the side walls (2), with the transverse beam (5) connecting them, are bulged away from the top side (3).

5. Hold-down bracket according to Claim 1, wherein a region of the side walls (2) at the clamping surfaces (7) is embossed.

6. Hold-down bracket according to Claim 1, wherein the screw opening (6) is situated centrally in the transverse beam (5) and is formed by punching.

7. Hold-down bracket according to Claim 1, wherein the hold-down bracket (1) is mirror-symmetrical with respect to its longitudinal and transverse central planes.

8. Hold-down bracket according to Claim 1, wherein the hold-down bracket (1) is provided, at both ends (9, 12), for contact with an injection nozzle (10).

9. Hold-down bracket according to Claim 1, wherein the hold-down bracket (1) is provided, at one end (9), for contact with an injection nozzle (10), and, at the other end (12), for contact with a support surface (11) extending from the cylinder head (14) of the internal combustion engine.

10. Hold-down bracket according to Claim 1 or 6, wherein a region surrounding the screw opening (6) has a considerably lower surface roughness than the remaining region of the hold-down bracket.

## Revendications

1. Élément de maintien (1) pour une buse d'injection de carburant d'un moteur à combustion interne, qui est constitué de tôle d'acier à paroi mince par une technique d'estampage-cintrage et qui présente deux parois latérales verticales (2) dont les côtés supérieurs (3) sont surmontés dans la partie de leur centre longitudinal (4) par une poutre transversale (5) présentant une ouverture filetée (6), de telle sorte que l'on obtienne en section transversale un profilé en U inversé et que chaque extrémité (9, 12) soit ouverte en forme de fourche, des côtés inférieurs (7) des parois latérales (2) étant réalisés sous forme de faces de serrage au niveau de leurs extrémités frontales (8).

2. Élément de maintien selon la revendication 1, dans lequel aucun post-usinage par enlèvement de copeaux n'est effectué sur l'élément de maintien (1).

3. Élément de maintien selon la revendication 1, dans lequel une épaisseur identique continue est inhérente aux parois latérales (2) et celles-ci s'étendent longitudinalement essentiellement en forme de poutre non coudée.

4. Élément de maintien selon la revendication 1, dans lequel les parois latérales (2) avec la poutre transversale (5) qui les relient sont bombées partant du côté supérieur (3).

5. Élément de maintien selon la revendication 1, dans lequel une région des parois latérales (2) est gaufrée au niveau des faces de serrage (7).

6. Élément de maintien selon la revendication 1, dans lequel l'ouverture filetée (6) est située centralement dans la poutre transversale (5) et est estampée.

7. Élément de maintien selon la revendication 1, dans lequel l'élément de maintien (1) présente une symétrie spéculaire par rapport à son plan médian longitudinal et son plan médian transversal.

8. Élément de maintien selon la revendication 1, dans lequel l'élément de maintien (1) est prévu pour venir en contact au niveau des deux extrémités (9, 12) avec une buse d'injection (10).

9. Élément de maintien selon la revendication 1, dans lequel l'élément de maintien (1) est prévu au niveau de l'une des extrémités (9) pour venir en contact avec une buse d'injection (10) et au niveau de l'autre extrémité (12) pour venir en contact avec une surface de support (11) partant de la culasse (14) du moteur à combustion interne.

10. Élément de maintien selon la revendication 1 ou 6, dans lequel une région environnante de l'ouverture filetée (6) présente une rugosité de surface nettement inférieure à la région restante de l'élément de maintien.
